# EUROPÄISCHE PATENTSCHRIFT

(11) **EP 4 219 850 B1**
(45) Veröffentlichungstag und Bekanntmachung des Hinweises auf die Patenterteilung: **26.06.2024**
(21) Anmeldenummer: 23151981.0
(22) Anmeldetag: 17.01.2023
(51) Int. Cl.: E04B 1/76

(54) **EINTEILIGES SOCKELPROFIL**
ONE-PIECE PLINTH PROFILE
PROFILÉ DE SOCLE MONOBLOC

(30) Priorität: 27.01.2022 AT 500382022; 22.02.2022 AT 501202022
(43) Veröffentlichungstag der Anmeldung: 02.08.2023
(73) Patentinhaber: K-Uni Kunststoffproduktions- und Handels-GmbH, 9500 Villach (AT)
(72) Erfinder: Samonig, Robert, 9580 Villach-Drobollach (AT)
(74) Vertreter: Babeluk, Michael

(56) Entgegenhaltungen:
- EP-B1- 2 221 424
- WO-A1-2004/003315

## Beschreibung

Die Erfindung betrifft ein einteiliges Sockelprofil für den unteren Abschluss von Dämmplatten an einer Wand eines Gebäudes, mit einem im Wesentlichen L-förmigen Basisprofilteil und einem damit verbundenen Außenprofilteil, wobei der Basisprofilteil einen an der Wand befestigbaren Wandschenkel mit einem senkrecht dazu ausgerichteten Tragschenkel aufweist, welcher in der bestimmungsgemäßen Einbaulage an der unteren Stirnfläche der Dämmplatten anliegt, wobei der Außenprofilteil einen parallel zum Wandschenkel ausgerichteten Putzschenkel mit einem senkrecht dazu ausgerichteten Anschlussschenkel aufweist.

In diesem Zusammenhang ist aus der EP 2 221 424 B1 ein einteiliges Sockelprofil für eine Bauwerksdämmung bekannt geworden, welches einen ersten Schenkel aufweist, der zur Befestigung an dem Bauwerk vorgesehen ist, einen zweiten Schenkel, der zur Anlage gegen eine Abschluss-Stirnseite der Dämmung vorgesehen ist und einen Außenleistenbereich mit einem dritten Schenkel, der zur Anlage gegen die Außenseite der Dämmung vorgesehen ist. Der erste Schenkel, der zweite Schenkel und der Außenleistenbereich bestehen aus Kunststoff, wobei in einem Übergangsbereich zwischen dem zweiten Schenkel und dem Außenleistenbereich ein Dehnbereich aus einem gegenüber dem Kunststoff des zweiten Schenkels und des Außenleistenbereichs weicheren Kunststoff angeordnet ist, um eine Anordnung des dritten Schenkels, der an der Außenseite der Dämmung anliegt, in unterschiedlichen Abständen zu dem ersten Schenkel, der am Bauwerk anliegt, zu ermöglichen. In einer Herstellungs- und Transportposition des Sockelprofils kann der Außenleistenbereich mit dem daran angebrachten Armierungsgewebe mit Hilfe des flexiblen Dehnbereichs um 90° geschwenkt werden, derart, dass das Armierungsgewebe parallel zum zweiten Schenkel ausgerichtet ist.

Die Aufgabe der vorliegenden Erfindung besteht nun darin, ausgehend vom dargelegten Stand der Technik, ein einteiliges Sockelprofil vorzuschlagen, das kostengünstig herstellbar ist, einen sicheren Abschluss des unteren Endes von Dämmplatten an einer Wand eines Gebäudes bietet und das auf einfache Weise montiert werden kann.

Diese Aufgabe wird erfindungsgemäß dadurch gelöst, dass der Putzschenkel nach außen wegklappbar am Anschlussschenkel festgelegt ist und zum Anschlussschenkel einen Spalt oder eine Freistellung aufweist, der bzw. die von einem Armierungsgewebe gelenkig überbrückt ist. Die Montage der Dämmplatten - nach der Befestigung des Sockelprofils an der Wand - ist dadurch wesentlich vereinfacht, da vor der Anbringung der Dämmplatten an der Wand des Gebäudes der Putzschenkel nach außen weggeklappt werden kann. Die Herstellung des "Gelenks" für den Putzschenkel ist denkbar einfach, da dafür das an der Außenseite des Putzschenkels befestigte Armierungsgewebe verwendet wird.

Erfindungsgemäß wird das Armierungsgewebe an beiden Seiten der Freistellung jeweils mittels eines Haltestreifens befestigt. Die Haltestreifen können mittels Co-Extrusion hergestellt oder mittels Ultraschall-Verschweißung befestigt werden.

Der Basisprofilteil und der Außenprofilteil können separat hergestellte Teile des Sockelprofils sein, wobei der Tragschenkel des Basisprofilteils mehrere voneinander beabstandete, in Profillängsrichtung verlaufende erste Schweißbereiche aufweist, und der Anschlussschenkel des Außenprofilteils an seinem dem Tragschenkel zugewandten Ende einen zweiten Schweißbereich aufweist, der zur Einstellung eines vorgebbaren Abstandes zwischen dem Wandschenkel und dem Putzschenkel mit einem der ersten Schweißbereiche verschweißt werden kann.

Die gewünschte Breite des Tragschenkels kann - je nach Dicke der jeweiligen Dämmplatte - durch einen Zuschnitt entlang eines der ersten Schweißbereiche hergestellt werden.

Der Vorteil der Erfindung ist insbesondere darin zu sehen, dass man nicht eine Vielzahl von Sockelprofilen für unterschiedliche Dämmstoffdicken herstellen bzw. vorrätig halten muss, sondern beispielsweise erst bei Auftragseingang oder beim Einlangen einer Bestellung den Standard-Basisprofilteil auf die gewünschte Breite zuschneidet und einen nach Kundenwunsch hergestellten Außenprofilteil mittels PVC-Verschweißung beispielsweise direkt "in-line" mittels Co-Extrusion anschweißt.

Man kann somit erfindungsgemäß von einem Sockelprofilsystem bestehend aus Basisprofilteilen und Außenprofilteilen sprechen, die zu einem einteiligen Sockelprofil für den unteren Abschluss von Dämmplatten an einer Wand eines Gebäudes kombinierbar sind.

Ein weiterer Vorteil der Erfindung besteht darin, dass die Außenprofilteile jeweils baugleich ausgeführte Anschlussschenkel samt zweitem Schweißbereich, jedoch unterschiedlich ausgestaltete Putzschenkel, Tropfstege und/oder Putzabzugskanten aufweisen können. Dadurch kann optimal auf unterschiedliche Kundenwünsche reagiert werden.

Die Erfindung wird im Folgenden anhand von Ausführungsbeispielen näher erläutert. Es zeigen:
- Fig. 1: ein erfindungsgemäßes einteiliges Sockelprofil in einer Schnittdar-stellung normal zur Profilachse im eingebauten Zustand;
- Fig. 2: das Sockelprofil gemäß Fig. 1 vor der Verschweißung seiner Teilbe-reiche;
- Fig. 3: eine Montagesituation des Sockelprofils in einer Schnittdarstellung gemäß Fig. 1; sowie
- Fig. 4: eine dreidimensionale Darstellung der Montagesituation des Sockel-profils gemäß Fig. 3.

Das in den Fig. 1 und Fig. 2 dargestellte einteilige Sockelprofil 10 besteht im Wesentlichen aus einem L-förmigen Basisprofilteil 11 und einen damit verschweißten Außenprofilteil 12. Der Basisprofilteil 11 weist einen an der Wand 2 eines nicht weiter dargestellten Gebäudes befestigbaren Wandschenkel 13 mit einem senkrecht dazu ausgerichteten Tragschenkel 14 auf, welcher in der in Fig. 1 dargestellten Einbaulage an der unteren Stirnfläche 3 der Dämmplatte 1 anliegt. Der Außenprofilteil 12 weist einen parallel zum Wandschenkel 13 ausgerichteten Putzschenkel 15 mit einem senkrecht dazu ausgerichteten, in der Ebene des Tragschenkels 14 liegenden Anschlussschenkel 16 auf, der an der Außenseite 4 der Dämmplatte 1 anliegt. Der Tragschenkel 14 und der Anschlussschenkel 16 können - gemäß einer einfachen Ausführungsvariante - auch einstückig ausgeführt sein.

Wie in Fig. 2 dargestellt, sind der Basisprofilteil 11 und der Außenprofilteil 12 separat hergestellte Teile des einteiligen Sockelprofils 10, wobei der Tragschenkel 14 des Basisprofilteils 11 mehrere voneinander beabstandete, in Profillängsrichtung verlaufende erste Schweißbereiche 21 aufweist.

Weiters weist der Anschlussschenkel 16 des Außenprofilteils 12 an seinem dem Tragschenkel 14 zugewandten Ende einen zweiten Schweißbereich 22 auf (siehe Fig. 2), der je nach gewünschter Breite des fertigen Sockelprofils 10 mit einem der ersten Schweißbereiche 21 des Tragschenkels 14 verschweißt werden kann.

Für gängige Schichtdicken der Dämmplatten von beispielsweise 60, 80 oder 100 mm kann somit der Tragschenkel 14 zur Einstellung des erforderlichen Abstandes zwischen dem Wandschenkel 13 und dem Putzschenkel 15 mit seiner Gesamtbreite (für Dämmplatten mit 100 mm) verwendet werden oder für Dämmplatten mit 60 mm oder 80 mm Dicke an einer der strichliert angedeuteten Stellen abgetrennt werden.

Der erste und der zweite Schweißbereich 21, 22, an den einander zugewandten Enden des Tragschenkels 14 und des Anschlussschenkels 16, werden bevorzugt mittels eines, die beiden Schweißbereiche 21, 22 überlappenden Co-Extrudats 20 verschweißt.

Wie in Fig. 1 dargestellt, bilden der erste und der zweite Schweißbereich 21, 22 aneinander gereiht eine Aufnahmenut für das Co-Extrudat 20, wobei am Nutgrund dieser Aufnahmenut eine Rillenstruktur zur besseren Haftung des Co-Extrudats ausgebildet sein kann. Nach der Verschweißung entsteht dadurch eine ebene, glatte Oberfläche, an welcher die Stirnfläche 3 der Dämmplatte 1 aufliegt.

Bevorzugt weisen die einander zugewandten Enden des Tragschenkels 14 und des Anschlussschenkels 16 korrespondierende, schräge Schnittflächen 17, 18 auf, wobei der spitze Winkel α der Schnittfläche 17 des Tragschenkels 14 zu dessen Oberfläche 20° bis 40°, vorzugsweise 25°, beträgt (siehe Fig. 2). Durch diese Maßnahme kann der Außenprofilteil 12 während der Montage und in der Einbaulage besser durch den Tragschenkel 14 abgestützt werden.

Wie in den Fig. 3 und Fig. 4 dargestellt, ist der Putzschenkel 15 zur Vereinfachung der Montage der Dämmplatten 1 wegklappbar am Anschlussschenkel 16 festgelegt und weist zum Anschlussschenkel 16 einen Spalt oder eine Freistellung 28 auf, der bzw. die von einem Armierungsgewebe 27 an der Außenseite des Putzschenkels 15 gelenkig überbrückt ist. Das Gelenk zum Wegklappen des Putzschenkels 15 wird somit auf einfache Weise durch das flexible Armierungsgewebe 27 bereitgestellt.

Das Armierungsgewebe 27 ist an beiden Seiten der Freistellung 28 jeweils mittels eines Haltestreifens 29, 30 befestigt, wobei die Haltestreifen 29, 30 mittels Co-Extrusion hergestellt oder mittels Ultraschall-Verschweißung angebracht werden.

Der Außenprofilteil 12 weist in Verlängerung des Putzschenkels 15 über den Anschlussschenkel 16 hinaus einen Tropfsteg 24 auf, wobei ein Haltesteifen 29 am Putzschenkel 15 und der andere Haltestreifen 30 am Tropfsteg 24 befestigt ist.

Am Tropfsteg 24 ist zumindest eine Putzabzugskante 25, 26 angeordnet und dient zum Abziehen einer Spachtelmasse bzw. einer Außenputzschicht.

Die Erfindung stellt zudem ein besonders vorteilhaftes Sockelprofilsystem zur Verfügung, welches bei vereinfachter Herstellung und Lagerhaltung eine Vielzahl unterschiedlicher, einteiliger Sockelprofile anbieten kann. Dazu weist das Profilsystem im Wesentlichen baugleiche Basisprofilteile 11 auf, die vor der Anbringung eines Außenprofilteils 12 gegebenenfalls auf die gewünschte Breite zugeschnitten werden müssen.

Die Außenprofilteile 12 des Sockelprofilsystems weisen jeweils baugleich ausgeführte Anschlussschenkel 16 samt zweitem Schweißbereich 22 auf, um diese problemlos mit dem Tragschenkel 14 verschweißen zu können, können jedoch unterschiedlich ausgestaltete Putzschenkel 15, Tropfstege 24 und/oder Putzabzugskanten 25, 26 aufweisen.

## Patentansprüche

1. Einteiliges Sockelprofil (10) für den unteren Abschluss von Dämmplatten (1) an einer Wand (2) eines Gebäudes, mit einem im Wesentlichen L-förmigen Basisprofilteil (11) und einem damit verbundenen Außenprofilteil (12), wobei der Basisprofilteil (11) einen an der Wand (2) befestigbaren Wandschenkel (13) mit einem senkrecht dazu ausgerichteten Tragschenkel (14) aufweist, welcher in der bestimmungsgemäßen Einbaulage an der unteren Stirnfläche (3) der Dämmplatten (1) anliegt, wobei der Außenprofilteil (12) einen parallel zum Wandschenkel (13) ausgerichteten Putzschenkel (15) mit einem senkrecht dazu ausgerichteten Anschlussschenkel (16) aufweist, **dadurch gekennzeichnet, dass** der Putzschenkel (15) wegklappbar am Anschlussschenkel (16) festgelegt ist und zum Anschlussschenkel (16) einen Spalt oder eine Freistellung (28) aufweist, der bzw. die von einem Armierungsgewebe (27) gelenkig überbrückt ist.

2. Sockelprofil (10) nach Anspruch 1, **dadurch gekennzeichnet, dass** das Armierungsgewebe (27) an beiden Seiten der Freistellung (28) jeweils mittels eines Haltestreifens (29, 30) befestigt ist.

3. Sockelprofil (10) nach Anspruch 2, **dadurch gekennzeichnet, dass** der Außenprofilteil (12) in Verlängerung des Putzschenkels (15) über den Anschlussschenkel (16) hinaus einen Tropfsteg (24) aufweist, wobei ein Haltesteifen (29) am Putzschenkel (15) und der andere Haltestreifen (30) am Tropfsteg (24) befestigt ist.

4. Sockelprofil (10) nach einem der Ansprüche 1 bis 3, **dadurch gekennzeichnet, dass** der Basisprofilteil (11) und der Außenprofilteil (12) separat hergestellte Teile des Sockelprofils (10) sind, dass der Tragschenkel (14) des Basisprofilteils (11) mehrere voneinander beabstandete, in Profillängsrichtung verlaufende erste Schweißbereiche (21) aufweist, dass der Anschlussschenkel (16) des Außenprofilteils (12) an seinem dem Tragschenkel (14) zugewandten Ende einen zweiten Schweißbereich (22) aufweist, der zur Einstellung eines vorgebbaren Abstandes zwischen dem Wandschenkel (13) und dem Putzschenkel (15) mit einem der ersten Schweißbereiche (21) verschweißt ist.

5. Sockelprofil (10) nach Anspruch 4, **dadurch gekennzeichnet, dass** der erste und der zweite Schweißbereich (21, 22) an den einander zugewandten Enden des Tragschenkels (14) und des Anschlussschenkels (16) mittels eines, die beiden Schweißbereiche (21, 22) überlappenden Co-Extrudats (20) verschweißt ist.

## Claims

1. One-piece plinth profile (10) for the lower termination of insulating panels (1) on a wall (2) of a building, having a substantially L-shaped base profile part (11) and an outer profile part (12) connected thereto, wherein the base profile part (11) has a wall limb (13) which can be fastened to the wall (2) and has a supporting limb (14) aligned perpendicularly thereto, which, in the intended installation position, rests against the lower end face (3) of the insulating panels (1), wherein the outer profile part (12) has a plastering limb (15) aligned parallel to the wall limb (13) with a connecting limb (16) aligned perpendicular thereto, **characterised in that** the plastering limb (15) is fixed to the connecting limb (16) so that it can be folded away and has a gap or a clearance (28) with respect to the connecting limb (16), which gap or clearance is bridged in an articulated manner by a reinforcing fabric (27).

2. Plinth profile (10) according to claim 1, **characterised in that** the reinforcing fabric (27) is fastened on both sides of the recess (28) in each case by means of a retaining strip (29, 30).

3. Plinth profile (10) according to claim 2, **characterised in that** the outer profile part (12) has a drip web (24) in extension of the plastering limb (15) beyond the connecting limb (16), wherein one retaining strip (29) is fastened to the plastering limb (15) and the other retaining strip (30) is fastened to the drip web (24).

4. Plinth profile (10) according to one of claims 1 to 3, **characterised in that** the base profile part (11) and the outer profile part (12) are separately produced parts of the plinth profile (10), **in that** the supporting limb (14) of the base profile part (11) has a plurality of first welding regions (21), which are spaced apart from one another and extend in the longitudinal direction of the profile, **in that** the connecting limb (16) of the outer profile part (12) has a second welding region (22) at its end facing the supporting limb (14), which is welded to one of the first welding regions (21) to set a predeterminable distance between the wall limb (13) and the plastering limb (15).

5. Plinth profile (10) according to claim 4, **characterised in that** the first and second welding regions (21, 22) are welded at the ends of the supporting limb (14) and the connecting limb (16) facing one another by means of a co-extrudate (20) overlapping the two welding regions (21, 22).

## Revendications

1. Profilé de socle monobloc (10) pour la finition basse de plaques d'isolation (1) d'une paroi (2) d'une construction comprenant une partie de base de profilé (11) pratiquement en forme de L et une partie extérieure de profilé (12) reliée à celle-ci,
- la partie de base de profilé (11) ayant une branche de paroi (13) se fixant à la paroi (2) avec une branche de support (14) orientée perpendiculairement à celle-ci et qui à l'installation selon les règles, s'applique contre la surface frontale inférieure (3) des plaques d'isolation (1),
- la partie extérieure de profilé (12) ayant une branche de crépi (15) orientée parallèlement à la branche de paroi (13) et ayant une branche de raccordement (16) orientée perpendiculairement à elle,
profilé **caractérisé en ce que**
la branche de crépi (15) est fixée à la branche de raccordement (16) de manière à pouvoir se dégager par basculement et avoir par rapport à la branche de raccordement (16) un intervalle ou un dégagement (28) qui est chevauché de manière articulée par un tissu d'armature (27).

2. Profilé de socle (10) selon la revendication 1,
**caractérisé en ce que**
le tissu d'armature (27) est fixé aux deux côtés du dégagement (28) respectivement par une bande de retenue (29, 30).

3. Profilé de socle (10) selon la revendication 2,
**caractérisé en ce que**
la partie extérieure de profilé (12) présente une lame d'égouttage (24) dans le prolongement de la branche de crépi (15), au-delà de la branche de raccordement (16),
- une bande de fixation (29) étant fixée à la branche de crépi (15) et l'autre bande de maintien (30) est fixée à la lame d'égouttage (24).

4. Profilé de socle (10) selon l'une des revendications 1 à 3,
**caractérisé en ce que**
la partie de base de profilé (11) et la partie extérieur de profilé (12) sont des parties du profilé de socle (10), réalisées séparément,
- la lame d'égouttage (14) de la partie de base de profilé (11) comporte plusieurs premières zones de soudage (21), écartées les unes des autres et orientées dans la direction longitudinale du profilé,
- la branche de raccordement (16) de la partie extérieure de profilé (12) présente à son extrémité, tournée vers la branche de support (14), une seconde zone de soudage (22) qui est soudée pour régler une distance prédéfinie entre la branche de paroi (13) et la branche de crépi (15) à l'une des premières zones de soudage (21).

5. Profilé de socle (10) selon la revendication 4,
**caractérisé en ce que**
la première et la seconde zone de soudage (21, 22) sont soudées par leurs extrémités tournées l'une vers l'autre de la branche de support (14) et la branche de raccordement (16) à l'aide d'un co-extrudat (20) chevauchant les deux zones de soudage (21, 22).
